# FASCICULE DE BREVET EUROPEEN

(11) **EP 3 599 519 B1**
(45) Date de publication et mention de la délivrance du brevet: **14.06.2023**
(21) Numéro de dépôt: 18185105.6
(22) Date de dépôt: 24.07.2018
(51) Int. Cl.: G04B 37/00

(54) **ENSEMBLE DE MONTRE À BOÎTE DE MONTRE AMOVIBLE, MONTRE ET PARTIE D'UN TEL ENSEMBLE DE MONTRE**
ARMBANDUHRENEINHEIT MIT ENTFERNBAREM ARMBANDUHRENGEHÄUSE, ARMBANDUHR UND TEIL EINER SOLCHEN ARMBANDUHRENEINHEIT
WATCH ASSEMBLY WITH REMOVABLE WATCH CASE, WATCH AND PORTION OF SUCH A WATCH ASSEMBLY

(43) Date de publication de la demande: 29.01.2020
(73) Titulaire: Amsler, Etienne, 2503 Biel/Bienne (CH)
(72) Inventeur: Amsler, Etienne, 2503 Biel/Bienne (CH)
(74) Mandataire: BOVARD AG

(56) Documents cités:
- EP-A1- 1 249 741
- EP-A1- 1 694 106
- EP-A1- 2 538 284
- EP-B1- 1 694 106
- CH-A5- 650 085
- CN-A- 107 632 512
- CN-U- 205 880 522

## Description

### Domaine technique de l'invention

La présente invention se rapporte au domaine de l'horlogerie. Plus précisément, elle concerne un ensemble de montre à boîte de montre amovible, une montre, ainsi qu'une partie d'un tel ensemble de montre.

Une montre est un appareil portatif et elle est assez légère pour qu'un utilisateur puisse la porter sur lui longtemps, au moins du matin jusqu'au soir. Une montre est apte à mesurer l'écoulement du temps et à fournir une information temporelle à un utilisateur.

### État de la technique

Dans le brevet suisse CH 566 047, il est décrit une montre dont la boîte de montre pourvue d'un mouvement d'horlogerie et d'organes d'affichage est amovible en ce qu'elle peut être dissociée d'une lunette munie de moyens de fixation d'un bracelet. Un ressort-lame entourant la boîte de montre comporte des portions en relief qui sont prévues pour s'insérer dans une gorge intérieure de la lunette afin que la boîte de montre et la lunette soient maintenues assemblées.

Le brevet suisse CH 650 085 décrit un autre type d'assemblage qui permet que la boîte de montre soit amovible par rapport à un bracelet. La boîte de montre décrite dans ce document CH 650 085 est pourvue d'un organe escamotable de verrouillage prévu pour pénétrer dans un creux d'un support, sous l'action d'un ressort de rappel, et pour verrouiller ainsi la boîte de montre par rapport à ce support dans une position angulaire prédéfinie. Dans cette position angulaire prédéfinie, des ailettes équipant la boîte de montre sont engagées dans une rainure annulaire du support de manière à empêcher que la boîte de montre et le support soient dissociés l'un de l'autre. Les documents CN 205880522, CN 107632512 et CN 206946204 U donnent d'autres exemples de boîtes de montre amovibles dont le verrouillage dans une position angulaire prédéfinie par rapport à un support résulte de l'insertion d'un élément escamotable, sous l'action d'un ressort, dans un creux complémentaire.

Dans chacun des documents EP 1 249 741 A1 et EP 2 538 284 A1, il est décrit une boîte de montre avec une lunette est amovible. Le verrouillage de la lunette amovible dans une position angulaire prédéfinie par rapport à la boîte de montre résulte de l'insertion d'un pêne dans un creux complémentaire, sous l'action d'un ressort.

Au lieu d'un organe escamotable prévu pour pénétrer dans un trou complémentaire, des ressorts se clippant sur des tiges peuvent être prévus comme moyens pour verrouiller la boîte de montre amovible, par rapport au support, dans une position angulaire où cette boîte de montre amovible ne peut pas être dissociée du support. Dans le document CH 709 475, il est proposé d'employer de tels ressorts prévus pour se clipper sur des tiges. Un simple pivotement accidentel de la boîte de montre par rapport au support est suffisant pour qu'il se produise un déverrouillage malencontreux après lequel la boîte de montre peut pivoter librement par rapport au support. Après un tel déverrouillage malencontreux, la boîte de montre peut en particulier pivoter librement par rapport au support jusqu'à une position angulaire dans laquelle elle n'est plus retenue et peut tomber du support.

Dans le document EP 1 694 106 A1, il est décrit un support pour un dispositif électronique. Ce dispositif électronique est pourvu de baïonnettes grâce auxquelles il peut être monté sur le support de manière à être amovible. Des lames élastiques de rappel ont pour fonction de maintenir les baïonnettes accrochées au support lorsque le dispositif électronique est monté.

### Exposé sommaire de l'invention

L'ensemble de montre selon le préambule de la revendication 1 annexée comprend un support, une boîte de montre amovible par rapport à ce support et prévue pour recevoir un dispositif de comptage et d'affichage du temps, ainsi qu'un dispositif d'assemblage de deux corps qui sont le support et la boîte de montre. Ce dispositif d'assemblage comprend au moins un ergot d'accrochage et au moins une partie de retenue de l'ergot d'accrochage, l'ergot d'accrochage et la partie de retenue étant chacun porté par l'un des deux corps et étant configurés pour pouvoir s'accrocher l'un à l'autre de manière à empêcher la boîte de montre et le support d'être éloignés l'un de l'autre. De plus, l'ergot d'accrochage et la partie de retenue sont configurés pour pouvoir pénétrer l'un dans l'autre de manière à réaliser un verrouillage empêchant que l'ergot d'accrochage et la partie de retenue se décrochent l'un de l'autre sans un rapprochement de la boîte de montre et du support l'un vers l'autre selon une direction de verrouillage/déverrouillage. En outre, le dispositif d'assemblage comprend au moins un organe élastique monté dans un premier des deux corps de manière à pouvoir produire une poussée que l'on doit contrer pour rapprocher la boîte de montre et le support l'un vers l'autre jusque dans une position relative où le verrouillage entre l'ergot d'accrochage et la partie de retenue est défait.

Dans l'ensemble de montre selon le préambule de la revendication 1 annexée, l'ergot d'accrochage et la partie de retenue réalisent un verrouillage lorsqu'ils sont engagés l'un dans l'autre. Lorsque la boîte de montre est seulement déplacée vers le support, ce déverrouillage peut être défait, mais il est rétabli par l'action de l'organe élastique si le déplacement de la boîte de montre vers le support n'est pas suivi d'un autre mouvement, à savoir un mouvement qui décale l'ergot d'accrochage par rapport à la partie de retenue et qui peut être un pivotement de la boîte de montre par rapport au support ou une translation de la boîte de montre par rapport au support selon une direction orthogonale à la direction de verrouillage/déverrouillage. De la sorte, lorsque l'ergot d'accrochage est accroché à la partie de verrouillage, un déverrouillage accidentel de la boîte de montre par rapport au support est très peu probable sinon impossible.

Par rapport à ce que décrit le document EP 1 694 106 A1 susmentionné, l'invention est nouvelle en ce que le dispositif d'assemblage comprend au moins un élément de roulement rotatif sur lui-même, monté dans le premier corps de manière à pouvoir être déplacé vers l'extérieur, jusque dans une position en saillie, sous la poussée en provenance de l'organe élastique, et à pouvoir appliquer cette poussée sur le deuxième corps parmi la boîte de montre et le support, selon la direction de verrouillage/déverrouillage, et en ce que l'un des corps comprend au moins une garniture rapportée définissant une piste pour le glissement de l'ergot d'accrochage.

Lors de l'installation de la boîte de montre de l'ensemble de montre selon l'invention sur le support, l'organe élastique est déformé élastiquement et produit en retour une poussée tendant à éloigner la boîte de montre et le support l'un de l'autre. Cette poussée est appliquée par l'intermédiaire de l'élément de roulement. Or, l'élément de roulement peut rouler sur la surface sur laquelle il applique la poussée tendant à éloigner la boîte de montre et le support l'un de l'autre. Les frottements se produisant lors d'un montage de la boîte de montre sur le support peuvent donc être diminués grâce à l'invention, par exemple jusqu'à n'être pratiquement plus perceptibles par une personne effectuant manuellement ce montage. Cela vaut également pour les frottements se produisant lors d'un retrait de la boîte de montre du support.

L'ensemble de montre selon l'invention peut incorporer une ou plusieurs autres caractéristiques avantageuses, isolément ou en combinaison, en particulier parmi celles définies ci-après.

Avantageusement, l'élément de roulement est l'un d'au moins trois éléments de roulement que comporte le dispositif d'assemblage, chaque élément de roulement étant rotatif sur lui-même et monté dans l'un des deux corps de manière à pouvoir être déplacés vers l'extérieur, jusque dans une position en saillie, sous la poussée en provenance de l'organe élastique ou de l'un de plusieurs organes élastiques, et à pouvoir appliquer cette poussée sur l'autre corps.

Lorsque tel est le cas, les trois éléments de roulement peuvent être disposés de manière à exercer trois poussées sensiblement parallèles mais réparties de manière à éviter une concentration de poussée sur un point ou sur une ligne. En particulier, les trois éléments de roulement peuvent être disposés aux trois sommets d'un triangle disposé sensiblement dans un plan parallèle à un plan passant entre le support et la boîte de montre quand la boîte de montre et le support sont assemblés.

Avantageusement, l'organe élastique est l'un d'au moins trois organes élastiques que comporte le dispositif d'assemblage, chaque organe élastique étant monté dans l'un des deux corps de manière à pouvoir produire une poussée que l'on doit contrer pour rapprocher la boîte de montre et le support l'un de l'autre jusque dans la position relative où le verrouillage entre l'ergot d'accrochage et la partie de retenue est défait, chaque organe élastique rappelant l'un des éléments de roulement vers une position en saillie.

Avantageusement, l'ergot d'accrochage est l'un de plusieurs ergots d'accrochage que comporte le dispositif d'assemblage, la partie de retenue étant l'une de plusieurs parties de retenue que comporte le dispositif d'assemblage, chaque ergot d'accrochage étant porté par l'un des deux corps. Pour chaque ergot d'accrochage porté par l'un des deux corps, une des parties de retenue est portée par l'autre corps. Les ergots d'accrochage et les parties de retenues sont configurés à la fois pour pouvoir s'accrocher les uns aux autres de manière à empêcher la boîte de montre et le support d'être éloignés l'un de l'autre et pour pouvoir pénétrer les uns dans les autres de manière à réaliser un verrouillage empêchant que les ergots d'accrochage et les parties de retenue se décrochent les uns des autres sans un rapprochement de la boîte de montre et du support l'un vers l'autre selon la direction de verrouillage/déverrouillage.

Lorsqu'il en est ainsi, les ergots d'accrochage doivent être tous décrochés en même temps pour effectuer un déverrouillage. Cela peut être effectué manuellement par un utilisateur qui tient fermement la boîte de montre et le support. En revanche, une poussée accidentelle sur la boîte de montre est normalement localisée et ne peut décrocher le plus souvent qu'un seul ergot d'accrochage au plus, auquel cas le ou les autres ergots d'accrochages restent accrochés et maintiennent le verrouillage. Une fois que la poussée accidentelle a cessé, l'action de l'organe élastique ou des organes élastiques replace correctement la boîte de montre par rapport au support et tous les ergots d'accrochage sont de nouveaux accrochés chacun à l'une des parties de retenues. Le risque que la boîte de montre se dissocie du support de manière accidentelle est donc encore plus faible et quasiment inexistant.

Avantageusement, l'ergot d'accrochage comporte une tige et une tête d'accrochage, une distance selon la direction de verrouillage/déverrouillage existant entre la tête d'accrochage et un corps auquel la tige raccorde la tête d'accrochage et qui est l'un des premier et deuxième corps, la partie de retenue comportant un creux configuré pour recevoir au moins partiellement la tête d'accrochage, la tête d'accrochage pouvant sortir de ce creux seulement en étant déplacé selon la direction de verrouillage/déverrouillage.

Avantageusement, le dispositif d'assemblage comprend une fente pour le passage de la tige de l'ergot d'accrochage, cette fente traversant la partie de retenue au niveau du creux et ne pouvant pas être franchie par la tête d'accrochage.

Avantageusement, l'ensemble de montre comporte un système de guidage prévu pour guider une manoeuvre de la boîte de montre par rapport au support, entre un état dans lequel la boîte de montre peut être dissociée du support sans en être entravé par une interaction entre l'ergot d'accrochage et la partie de retenue, et un état dans lequel l'ergot d'accrochage peut pénétrer dans la partie de retenue moyennant un éloignement du support et de la boîte de montre l'un de l'autre, selon la direction de verrouillage/déverrouillage, sous l'action de la poussée en provenance de l'organe élastique.

Avantageusement, le système de guidage est distinct de l'ergot d'accrochage ou des ergots d'accrochage et de la partie de retenue ou des parties de retenues.

Lorsque tel est le cas, le système de guidage facilite un ou plusieurs positionnements de la boîte de montre par rapport au support, préalablement à l'assemblage.

Avantageusement, le système de guidage est adapté pour guider un pivotement de la boîte de montre par rapport au support, autour d'un axe de pivotement.

Avantageusement, les éléments de roulement sont décalés angulairement entre eux autour de l'axe de pivotement.

Avantageusement, le système de guidage comporte une première surface de guidage et une deuxième surface de guidage qui peuvent glisser l'une sur l'autre pour guider le pivotement de la boîte de montre par rapport au support, autour de l'axe de pivotement, la deuxième surface de guidage étant la surface latérale d'une saillie en saillie selon la direction de pivotement.

Avantageusement, le système de guidage comporte une première surface de guidage et une deuxième surface de guidage qui peuvent glisser l'une sur l'autre pour guider le pivotement de la boîte de montre par rapport au support, autour de l'axe de pivotement, la première surface de guidage délimitant une ouverture, la deuxième surface de guidage étant la surface latérale d'une saillie pouvant pénétrer dans l'ouverture, tandis que le support porte la première surface de guidage, l'ouverture délimitée par cette première surface de guidage passant à travers le support et débouchant à la fois sur un côté avant du support et sur un côté arrière du support.

Lorsque tel est le cas, un ou plusieurs capteurs peuvent équiper la saillie en vue d'être en contact avec la peau d'un utilisateur.

Avantageusement, le système de guidage comporte une première surface de guidage et une deuxième surface de guidage qui peuvent glisser l'une sur l'autre pour guider le pivotement de la boîte de montre par rapport au support, autour de l'axe de pivotement, l'ensemble de montre comprenant une garniture rapportée définissant l'une des première et deuxième surfaces de guidage.

Avantageusement, les ergots d'accrochage sont décalés angulairement entre eux autour de l'axe de pivotement, les parties de retenue étant décalées angulairement entre elles autour de l'axe de pivotement.

Avantageusement, le deuxième corps comporte au moins une garniture rapportée formant un chemin pour le roulement de l'élément de roulement.

Avantageusement, l'un des éléments de roulement, une piste pour le glissement d'une des têtes d'accrochage, un passage d'entrée/sortie pour une des têtes d'accrochage et une fente reliant ce passage d'entrée/sortie au creux d'une des parties de retenue se succèdent le long d'une ligne circulaire autour de l'axe de pivotement et forment ensemble l'une de plusieurs successions identiques qui se succèdent les unes aux autres, en boucle fermée, le long de la ligne circulaire.

Lorsque tel est le cas, lors d'un positionnement de la boîte de montre par rapport au support, chaque tête d'accrochage peut toucher un élément de roulement, une piste ou une fente d'une des successions, mais ne risque pas ou que faiblement d'abîmer la surface où se trouvent ces successions.

Avantageusement, la garniture est faite de carbone.

Avantageusement, l'élément de roulement est une bille sphérique.

Avantageusement, le support comprend un dispositif d'attache d'un bracelet.

Avantageusement, l'ensemble de montre comprend un bracelet attaché au support.

L'invention a également pour objet une montre, comprenant un ensemble de montre tel que défini précédemment, ainsi qu'un dispositif de comptage et d'affichage du temps qui est monté dans la boîte de montre.

L'invention a également pour objet une partie d'un ensemble de montre tel que défini précédemment, comprenant :
- un premier corps choisi parmi une boîte de montre prévue pour recevoir un dispositif de comptage et d'affichage du temps et un support pour cette boîte de montre,
- au moins une partie de retenue qui est portée par le premier corps et qui est configurée à la fois pour pouvoir s'accrocher à un ergot d'accrochage de manière à empêcher un deuxième corps d'être éloigné du premier corps et pour pouvoir être pénétrée par cet ergot d'accrochage selon une direction de verrouillage/déverrouillage de manière à réaliser un verrouillage empêchant que l'ergot d'accrochage se décroche de la partie de retenue sans être déplacé selon la direction de verrouillage/déverrouillage,
- au moins un organe élastique monté dans le premier corps de manière à pouvoir produire une poussée,
- au moins un élément de roulement rotatif sur lui-même, monté dans le premier corps de manière à pouvoir être déplacé vers l'extérieur, jusque dans une position en saillie, sous la poussée en provenance de l'organe élastique, et à pouvoir appliquer cette poussée sur un deuxième corps, selon la direction de verrouillage/déverrouillage
- au moins une garniture rapportée définissant une piste pour le glissement de l'ergot d'accrochage.

### Brève description des dessins

D'autres avantages et caractéristiques ressortiront plus clairement de la description qui va suivre d'un mode particulier de réalisation de l'invention donné à titre d'exemple non limitatif et représenté aux dessins annexés, parmi lesquels :
- la figure 1 est une vue latérale d'une montre qui comporte un ensemble de montre selon un mode de réalisation de l'invention et qui est représentée sans son bracelet ;
- la figure 2 est une vue latérale qui montre la même montre que la figure 1 et sur laquelle une boîte de montre de cette montre et un support pour cette boîte de montre sont dissociés ;
- la figure 3 est une vue en perspective sur laquelle est seulement représentée la boîte de montre de la montre visible aux figures 1 et 2 ;
- la figure 4 est une vue en perspective sur laquelle est seulement représentée le support constitutif de la montre visible aux figures 1 et 2 ;
- la figure 5 est une vue de dessous qui montre la même montre que les figures 1 et 2 ; et
- la figure 6 est une vue partielle et schématique, en coupe selon une ligne analogue à la ligne courbe référencée VI-VI à la figure 5, et elle montre la montre des figures 1 et 2 dans un état où la boîte de montre et le support sont dissociés.

### Description d'un mode préférentiel de l'invention

Sur la figure 1 est représentée une montre dont une boîte de montre 2 et un support 3 pour cette boîte de montre 2 font partie d'un ensemble de montre 1 selon un mode de réalisation de l'invention. Sur la figure 1, la montre est représentée sans son bracelet, bien qu'il s'agisse d'une montre-bracelet.

La boîte de montre 2 est prévue pour renfermer et protéger un dispositif de comptage et d'affichage du temps 4, qui peut comprendre, par exemple, un mouvement d'horlogerie équipé d'organes indicateurs tels que des aiguilles. Dans l'exemple représenté, la boîte de montre 2 est pourvue d'une couronne de remontoir 5 permettant notamment un réglage manuel de l'heure indiquée par ces organes indicateurs.

Dans ce qui suit et dans les revendications annexées, les termes « avant », « arrière », ainsi que les termes analogues, se réfèrent à la position de la montre par rapport au visage d'un utilisateur lorsque cet utilisateur lit des informations affichées sur la montre. Lorsqu'un utilisateur lit des informations affichées sur la montre dont la boîte de montre 2 est fixée au support 3, ce support 3 est derrière la boîte de montre 2 pour ne pas masquer celle-ci à l'utilisateur. En ce sens, la face avant du support 3 est celle tournée vers la boîte de montre 2 lorsque la boîte de montre 2 et le support 3 sont assemblés.

La boîte de montre 2 est amovible et elle peut être à volonté dissociée du support 3 et installée sur ce support 3. Sur la figure 2, la boîte de montre 2 et le support 3 sont dissociés l'un de l'autre.

Ainsi qu'on peut le voir sur la figure 3, le fond de la boîte de montre 2 porte plusieurs ergots d'accrochage 6, qui sont décalés angulairement les uns des autres autour d'un axe de pivotement x-x' de la boîte de montre 2. Les ergots d'accrochage 6 sont au nombre de quatre dans l'exemple représenté. Chaque ergot d'accrochage 6 comporte une tige 7 fixée au fond de la boîte de montre 2, par vissage, emmanchement à force ou de toute autre manière appropriée.

Un segment extérieur de chaque tige 7 s'étend à partir du fond de la boîte de montre 2, vers l'arrière, selon une direction de verrouillage/déverrouillage D, qui est parallèle à l'axe de pivotement x-x'. Au niveau de son extrémité libre, chaque ergot d'accrochage 6 comporte une tête d'accrochage 8, qui est distante du fond de la boîte de montre 2 selon la direction de verrouillage/déverrouillage D.

Un système de guidage est prévu pour guider un pivotement de la boîte de montre 2 par rapport au support 3, autour de l'axe de pivotement x-x'. Ce système de guidage comporte une saillie 11 centrale qui peut faire partie de la boîte de montre 2, comme c'est le cas dans l'exemple représenté.

Ainsi qu'on peut le voir sur la figure 4, le support 3 comporte une ouverture 12 centrale, qui est complémentaire de la saillie 11. La paroi délimitant cette ouverture 12 forme une première surface de guidage 13 faisant partie du système de guidage. La surface latérale de la saillie 11 est prévue pour glisser sur cette première surface de guidage 13 et elle forme une deuxième surface de guidage 14. Cette deuxième surface de guidage 14 est définie par une garniture rapportée 16, qui est annulaire et faite de carbone.

Les première et deuxième surfaces de guidage 13 et 14 sont circulaires dans l'exemple représenté. Au moins l'une d'entre elles pourrait être cannelée et n'être circulaire que partiellement.

Le support 3 comporte plusieurs parties de retenue 18, dont chacune présente la forme d'une nervure intérieure recourbée sur elle-même et délimitant une fente 19, dans laquelle peut passer n'importe quelle tige 7 mais que ne peut franchir aucune des têtes d'accrochage 8. Chaque fente 19 est prolongée par une entrée/sortie 20 qui est plus large qu'elle et dans laquelle une tête d'accrochage 8 peut passer.

Comme les ergots d'accrochage 6, les parties de retenue 18 sont décalées angulairement les unes des autres autour de l'axe de pivotement x-x'. Elles sont au nombre de quatre dans l'exemple représenté.

Sur la figure 5, chaque tête d'accrochage 8 est accrochée à une partie de retenue 18 qui la retient vers l'avant, ce qui maintient assemblés la boîte de montre 2 et le support 3.

Ainsi qu'on peut bien le voir à la figure 6, chaque partie de retenue 18 comporte un creux 22, qui est destiné à recevoir une tête d'accrochage 8. Lorsque les têtes d'accrochage 8 sont logées chacune dans un des creux 22, un verrouillage empêche un pivotement de la boîte de montre 2 par rapport au support 3, autour de l'axe de pivotement x-x'.

Le support 3 est pourvu de plusieurs organes élastiques 24 formés par des ressorts hélicoïdaux, qui ont pour fonction d'exercer des poussées lorsqu'ils sont comprimés. Des éléments de roulement 26 rotatifs sur eux-mêmes ont pour fonction d'appliquer ces poussées selon la direction de verrouillage/déverrouillage D, à la boîte de montre 2. Les éléments de roulement 26 peuvent être formés par des billes sphériques, comme c'est le cas dans l'exemple représenté. Ces billes sphériques peuvent être faites de céramique.

A chaque élément de roulement 26 est associé un organe élastique 24.

Comme c'est le cas dans l'exemple représenté, il peut y avoir autant d'éléments de roulement 26 que d'ergots d'accrochage 6 et que de parties de retenues, ce qui facilite l'agencement autour de l'axe de pivotement x-x'.

Chaque élément de roulement 26 est monté dans un tube 27 dont une extrémité est recourbée vers l'intérieur de manière à former un rebord de retenue 28. Chaque élément de roulement 26 peut coulisser selon la direction de verrouillage/déverrouillage D, mais sans pouvoir franchir complètement le rebord de retenue 28 du tube le guidant.

Lorsque la boîte de montre 2 et le support 3 sont assemblés, les organes élastiques 24 sont comprimés selon la direction de verrouillage/déverrouillage D et produisent des poussées tendant à éloigner la boîte de montre 2 et le support 3 l'un de l'autre. De plus, les têtes d'accrochage 8 sont logées dans les creux 22, ce qui réalise le verrouillage empêchant un pivotement de la boîte de montre 2 par rapport au support 3, autour de l'axe de pivotement x-x'. Pour que ce verrouillage soit défait, la boîte de montre 2 doit être rapprochée du support 3, selon la direction de verrouillage/déverrouillage D, ce qu'on ne peut réaliser qu'en agissant à l'encontre des poussées produites par les organes élastiques 24 et appliquées par les éléments de roulement 26.

Lorsque chaque tête d'accrochage 8 est derrière une partie de retenue 18 sans pénétrer dans l'un des creux 22, la boîte de montre 2 peut être pivotée par rapport au support 3. Lorsque cela a lieu, chaque élément de roulement 26 roule sur un chemin 30 que forme une garniture rapportée 31 pouvant être faite de carbone. Le roulement des éléments de roulement 26 sur les chemins 30 fait que le pivotement de la boîte de montre 2 par rapport au support 3 s'accompagne de frottements qui sont très faibles, ce qui se traduit par une faible usure et par une manoeuvre facile et agréable à réaliser manuellement.

Pour monter la boîte de montre 2 sur le support 3, on produit deux mouvements successifs de cette boîte de montre 2 par rapport au support 3. Le premier de ces deux mouvements rapproche la boîte de montre 2 vers le support 3 jusqu'à ce que les éléments de roulement 26 soient enfoncés d'une certaine quantité, moyennant une déformation élastique des organes élastiques 24. Au cours de ce premier mouvement de la boîte de montre 2 par rapport au support 3, les têtes d'accrochage 8 passent dans les entrées/sorties 20. A l'issue du premier mouvement de la boîte de montre 2 par rapport au support 3, chaque ergot d'accrochage 6 est décalé angulairement par rapport à l'une des parties de retenue 18. Le deuxième mouvement de la boîte de montre 2 par rapport au support 3 est un pivotement qui place chaque tête d'accrochage 8 en regard d'un creux 22. Lorsque l'on cesse d'agir sur la boîte de montre 2, un troisième mouvement de la boîte de montre 2 par rapport au support 3 résulte des poussées produites par les organes élastiques 24. Il s'agit d'un éloignement de la boîte de montre 2 et du support 3 l'un par rapport à l'autre, selon la direction de verrouillage/déverrouillage D. Lors de cet éloignement, les têtes d'accrochage 8 se verrouillent dans les creux 22.

La première surface de guidage 13 et la deuxième surface de guidage 14 glissent l'une sur l'autre lors des premier et deuxième mouvements susmentionnés et guident ceux-ci. Le guidage qu'effectuent ensemble la première surface de guidage 13 et la deuxième surface de guidage 14 facilite le positionnement des ergots d'accrochage 6 par rapport aux entrées/sorties 20, avant que puisse avoir lieu le premier mouvement par lequel la boîte de montre 2 est rapprochée du support 3. Lors de ce positionnement, chaque ergot d'accrochage 6 peut glisser sur une piste 33 que forme l'une de plusieurs garnitures rapportées 34 faisant partie du support 3. Ces garnitures rapportées 34 peuvent être faites de carbone.

Ainsi qu'on peut le voir sur la figure 4, plusieurs successions identiques se succèdent les unes aux autres, en boucle fermée, le long d'une ligne circulaire C, sur la face avant du support 2. Dans chacune de ces successions, un élément de roulement 36, une piste 33 pour le glissement d'une des têtes d'accrochage 8, un passage d'entrée/sortie 20 pour une des têtes d'accrochage 8 et une fente 19 reliant ce passage d'entrée/sortie 20 au creux 22 d'une des parties de retenue 18 se succèdent le long de la ligne circulaire C, autour de l'axe de pivotement x-x', sur lequel est centrée cette ligne circulaire C.

Les garnitures rapportées 16, 31 et 34 sont réalisées en un matériau dur, difficile à rayer et/ou facilitant un glissement.

Les ergots d'accrochage 6, les parties de retenue 18, les organes élastiques 24, les éléments de roulement 26, la première surface de guidage 13 et la deuxième surface de guidage 14 appartiennent à un dispositif d'assemblage équipant deux corps qui sont la boîte de montre 2 et le support 3.

Ainsi qu'on peut bien le voir à la figure 4, le support 3 comporte deux paires de cornes 36 pour l'attache d'un bracelet non représenté.

La saillie 11 peut être pourvue d'un ou plusieurs capteurs 40 et 41, ce qui est le cas dans l'exemple représenté, ainsi qu'on peut le voir aux figures 3 et 5. Comme l'ouverture 12 est traversante, la saillie 11 est en contact avec la peau d'un utilisateur quand le support 3 est assujetti au bras de cet utilisateur. Le ou les capteurs 40 et 41 sont alors en contact avec la peau de l'utilisateur et sont à même de mesurer des grandeurs relatives au métabolisme de celui-ci.

L'invention ne se limite pas au mode de réalisation décrit précédemment.

En particulier, l'invention ne se limite pas au cas d'une montre-bracelet. Par exemple, l'invention peut être incorporée à une montre-pendentif.

De plus, le support 3 peut porter les ergots d'accrochage 6, tandis que la boîte de montre 2 peut être pourvue des parties de retenue 18. En outre, les ergots d'accrochage 6 peuvent ne pas être tous portés par le même corps parmi la boîte de montre 2 et le support 3. Par ailleurs, ils peuvent être dirigés autrement qu'ils le sont dans le mode de réalisation décrit précédemment. En particulier, ils peuvent être radiaux par référence à un axe de pivotement de la boîte de montre par rapport au support.

Par ailleurs, parmi la boîte de montre 2 et le support 3, le corps portant tout ou partie des ergots d'accrochage 6 peut en outre être pourvu des organes élastiques 24 et des éléments de roulement 26, ou d'une partie seulement de ces organes élastiques 24 et de ces éléments de roulement 26.

De plus, le support 3 peut comporter la saillie 11 avec la deuxième surface de guidage 14, tandis que la boîte de montre 2 peut définir la première surface de guidage 13.

En outre, le système de guidage peut être prévu pour guider un déplacement de la boîte de montre 2 par rapport au support 3 selon une direction de translation orthogonale à la direction de verrouillage/déverrouillage D.

Par ailleurs, les éléments de roulement 26 peuvent être des rouleaux plutôt que des billes sphériques.

## Revendications

1. Ensemble de montre comprenant un support (3), une boîte de montre (2) amovible par rapport à ce support (3) et prévue pour recevoir un dispositif de comptage et d'affichage du temps (4), ainsi qu'un dispositif d'assemblage de deux corps qui sont le support (3) et la boîte de montre (2), ce dispositif d'assemblage comprenant :
- au moins un ergot d'accrochage (6), et
- au moins une partie (18) de retenue de l'ergot d'accrochage (6),
l'ergot d'accrochage (6) et la partie de retenue (18) étant chacun porté par l'un des deux corps et étant configurés pour pouvoir s'accrocher l'un à l'autre de manière à empêcher la boîte de montre et le support d'être éloignés l'un de l'autre,
l'ergot d'accrochage (6) et la partie de retenue (18) étant configurés pour pouvoir pénétrer l'un dans l'autre de manière à réaliser un verrouillage empêchant que l'ergot d'accrochage (6) et la partie de retenue (18) se décrochent l'un de l'autre sans un rapprochement de la boîte de montre et du support l'un vers l'autre selon une direction de verrouillage/déverrouillage (D),
le dispositif d'assemblage comprenant au moins un organe élastique (24) monté dans un premier des deux corps de manière à pouvoir produire une poussée que l'on doit contrer pour rapprocher la boîte de montre et le support l'un vers l'autre jusque dans une position relative où le verrouillage entre l'ergot d'accrochage (6) et la partie de retenue (18) est défait,
le dispositif d'assemblage comprenant au moins un élément de roulement (26) rotatif sur lui-même, monté dans le premier corps de manière à pouvoir être déplacé vers l'extérieur, jusque dans une position en saillie, sous la poussée en provenance de l'organe élastique (24), et à pouvoir appliquer cette poussée sur le deuxième corps parmi la boîte de montre et le support, selon la direction de verrouillage/déverrouillage (D),
et **caractérisé en ce que** le corps comportant ladite partie de retenue comprend au moins une garniture rapportée (34) définissant une piste (33) pour le glissement de l'ergot d'accrochage (6).

2. Ensemble de montre selon la revendication 1, **caractérisé en ce que** l'élément de roulement (26) est l'un d'au moins trois éléments de roulement (26) que comporte le dispositif d'assemblage, chaque élément de roulement (26) étant rotatif sur lui-même et monté dans l'un des deux corps de manière à pouvoir être déplacés vers l'extérieur, jusque dans une position en saillie, sous la poussée en provenance de l'organe élastique (24) ou de l'un de plusieurs organes élastiques (24), et à pouvoir appliquer cette poussée sur l'autre corps.

3. Ensemble de montre selon l'une quelconque des revendications précédentes, **caractérisé en ce que** l'ergot d'accrochage (6) est l'un de plusieurs ergots d'accrochage (6) que comporte le dispositif d'assemblage, la partie de retenue (18) étant l'une de plusieurs parties de retenue (18) que comporte le dispositif d'assemblage, chaque ergot d'accrochage (6) étant porté par l'un des deux corps, tandis que pour chaque ergot d'accrochage (6) porté par l'un des deux corps, une des parties de retenue (18) est portée par l'autre corps, les ergots d'accrochage (6) et les parties de retenue (18) étant configurés à la fois pour pouvoir s'accrocher les uns aux autres de manière à empêcher la boîte de montre et le support d'être éloignés l'un de l'autre et pour pouvoir pénétrer les uns dans les autres de manière à réaliser un verrouillage empêchant que les ergots d'accrochage (6) et les parties de retenue (18) se décrochent les uns des autres sans un rapprochement de la boîte de montre et du support l'un vers l'autre selon la direction de verrouillage/déverrouillage (D).

4. Ensemble de montre selon la revendication 3, **caractérisé en ce qu'**il comporte des entrées/sorties (20) pour les ergots d'accrochage (6), ainsi que des première et deuxième surfaces de guidage (13, 14) à même de guider la boîte de montre (2) par rapport au support (3) lors d'un positionnement des ergots d'accrochage (6) par rapport aux entrées/sorties (20) avant que puisse avoir lieu un mouvement que comporte le montage de la boîte de montre (2) sur le support (3) et qui rapproche la boîte de montre (2) du support (3).

5. Ensemble de montre selon la revendication 4, **caractérisé en ce que** la garniture rapportée (34) est l'une de plusieurs garnitures rapportées (34) faisant partie du corps (2,3) comportant ladite partie de retenue de telle manière que lors du positionnement des ergots d'accrochage (6) par rapport aux entrées/sorties (20), chaque ergot d'accrochage (6) peut glisser sur une piste (33) que forme l'une des garnitures rapportées (34).

6. Ensemble de montre selon l'une quelconque des revendications précédentes, **caractérisé en ce que** l'ergot d'accrochage (6) comporte une tige (7) et une tête d'accrochage (8), une distance selon la direction de verrouillage/déverrouillage (D) existant entre la tête d'accrochage (8) et un corps auquel la tige (7) raccorde la tête d'accrochage (8) et qui est l'un des premier et deuxième corps, la partie de retenue (18) comportant un creux (22) configuré pour recevoir au moins partiellement la tête d'accrochage (8), la tête d'accrochage (8) pouvant sortir de ce creux (22) seulement en étant déplacé selon la direction de verrouillage/déverrouillage (D).

7. Ensemble de montre selon l'une quelconque des revendications précédentes, **caractérisé en ce qu'**il comporte un système de guidage (11, 13, 14, 16) prévu pour guider une manoeuvre de la boîte de montre (2) par rapport au support (3), entre un état dans lequel la boîte de montre (2) peut être dissociée du support (3) sans en être entravé par une interaction entre l'ergot d'accrochage (6) et la partie de retenue (18), et un état dans lequel l'ergot d'accrochage (6) peut pénétrer dans la partie de retenue (18) moyennant un éloignement du support (3) et de la boîte de montre (2) l'un de l'autre, selon la direction de verrouillage/déverrouillage (D), sous l'action de la poussée en provenance de l'organe élastique (24), le système de guidage (11, 13, 14, 16) étant distinct de l'ergot d'accrochage (6) ou des ergots d'accrochage (6) et de la partie de retenue (18) ou des parties de retenues (18).

8. Ensemble de montre selon l'une quelconque des revendications précédentes, **caractérisé en ce qu'**il comporte un système de guidage (11, 13, 14, 16) prévu pour guider une manoeuvre de la boîte de montre (2) par rapport au support (3), entre un état dans lequel la boîte de montre (2) peut être dissociée du support (3) sans en être entravé par une interaction entre l'ergot d'accrochage (6) et la partie de retenue (18), et un état dans lequel l'ergot d'accrochage (6) peut pénétrer dans la partie de retenue (18) moyennant un éloignement du support (3) et de la boîte de montre (2) l'un de l'autre, selon la direction de verrouillage/déverrouillage (D), sous l'action de la poussée en provenance de l'organe élastique (24), le système de guidage (11, 13, 14, 16) étant adapté pour guider un pivotement de la boîte de montre (2) par rapport au support (3), autour d'un axe de pivotement (x-x').

9. Ensemble de montre selon la revendication 8, **caractérisé en ce que** le système de guidage comporte une première surface de guidage (13) et une deuxième surface de guidage (14) qui peuvent glisser l'une sur l'autre pour guider le pivotement de la boîte de montre (2) par rapport au support (3), autour de l'axe de pivotement (x-x'), la première surface de guidage (13) délimitant une ouverture (12), la deuxième surface de guidage (14) étant la surface latérale d'une saillie pouvant pénétrer dans l'ouverture (12), et **en ce que** le support (3) porte la première surface de guidage (13), l'ouverture (12) délimitée par cette première surface de guidage (13) passant à travers le support (3) et débouchant à la fois sur un côté avant du support (3) et sur un côté arrière du support (3).

10. Ensemble de montre selon la revendication 8 ou 9, **caractérisé en ce que** le système de guidage comporte une première surface de guidage (13) et une deuxième surface de guidage (14) qui peuvent glisser l'une sur l'autre pour guider le pivotement de la boîte de montre (2) par rapport au support (3), autour de l'axe de pivotement (x-x'), l'ensemble de montre comprenant une garniture rapportée définissant l'une des première et deuxième surfaces de guidage (13, 14).

11. Ensemble de montre selon l'une quelconque des revendications précédentes, **caractérisé en ce que** le deuxième corps comporte au moins une garniture rapportée (31) formant un chemin (30) pour le roulement de l'élément de roulement (26).

12. Ensemble de montre selon l'une quelconque des revendications précédentes, **caractérisé en ce que** l'élément de roulement (26) est une bille sphérique.

13. Ensemble de montre selon l'une quelconque des revendications précédentes, **caractérisé en ce que** le support (3) comprend un dispositif (36) d'attache d'un bracelet.

14. Montre, comprenant un ensemble de montre selon l'une quelconque des revendications précédentes, ainsi qu'un dispositif de comptage et d'affichage du temps (4) qui est monté dans la boîte de montre (2).

15. Partie d'un ensemble de montre selon l'une quelconque des revendications précédentes, comprenant :
- un premier corps choisi parmi une boîte de montre (2) prévue pour recevoir un dispositif de comptage et d'affichage du temps (4) et un support (3) pour cette boîte de montre (2),
- au moins une partie de retenue (18) qui est portée par le premier corps et qui est configurée à la fois pour pouvoir s'accrocher à un ergot d'accrochage (6) de manière à empêcher un deuxième corps d'être éloigné du premier corps et pour pouvoir être pénétrée par cet ergot d'accrochage (6) selon une direction de verrouillage/déverrouillage (D) de manière à réaliser un verrouillage empêchant que l'ergot d'accrochage (6) se décroche de la partie de retenue (18) sans être déplacé selon la direction de verrouillage/déverrouillage (D),
- au moins un organe élastique (24) monté dans le premier corps de manière à pouvoir produire une poussée,
- au moins un élément de roulement (26) rotatif sur lui-même, monté dans le premier corps de manière à pouvoir être déplacé vers l'extérieur, jusque dans une position en saillie, sous la poussée en provenance de l'organe élastique (24), et à pouvoir appliquer cette poussée sur un deuxième corps, selon la direction de verrouillage/déverrouillage (D)
- au moins une garniture rapportée (34) définissant une piste (33) pour le glissement de l'ergot d'accrochage (6).

## Patentansprüche

1. Uhrenanordnung, umfassend einen Träger (3), ein Uhrengehäuse (2), welches bezüglich diesem Träger (3) abnehmbar ist und vorgesehen ist, um eine Zeitzähl- und Anzeigevorrichtung (4) aufzunehmen, sowie eine Montagevorrichtung für zwei Körper, welche der Träger (3) und das Uhrengehäuse (2) sind, die Uhrenanordnung umfasst:
- mindestens einen Hakenverschluss (6), und
- mindestens ein Halteteil (18) für den Hakenverschluss (6),
wobei der Hakenverschluss (6) und der Halteteil (18) jeweils von einem der zwei Körper getragen und eingerichtet sind, dass diese ineinander einhakbar sind, um zu verhindern, dass das Uhrengehäuse und der Träger sich voneinander entfernen,
wobei der Hakenverschluss (6) und der Halteteil (18) so konfiguriert sind, dass sie einander durchdringbar sind, um eine Verriegelung zu erreichen, die verhindert, dass sich der Hakenverschluss (6) und der Halteteil (18) voneinander lösen ohne eine Bewegung des Uhrengehäuses und des Trägers zueinander in einer Verriegelungs-/Entriegelungsrichtung (D),
wobei die Montagevorrichtung mindestens ein elastisches Element (24) umfasst, welches in einem ersten der zwei Körper so montiert ist, dass ein Schub erzeugbar ist, dem entgegengewirkt werden muss, um das Uhrengehäuse und den Träger aufeinander zu in eine Relativstellung zu bewegen, in dem die Verriegelung zwischen dem Hakenverschluss (6) und dem Halteteil (18) gelöst ist,
wobei die Montagevorrichtung mindestens ein um sich selbst drehbares Wälzelement (26) umfasst, das in dem ersten Körper montiert ist, um es nach aussen in eine vorstehende Stellung durch den Schub bewegbar ist, der von dem elastischen Element (24) ausgeht, und um diesen Schub auf den zweiten Körper, entweder das Uhrengehäuse oder der Träger, in der Verriegelungs-/Entriegelungsrichtung (D) ausüben zu können,
und **dadurch gekennzeichnet, dass** der Körper, der den Halteteil umfasst, mindestens einen zusätzlichen Füllkörper (34) umfasst, welcher eine Bahn (33) zum Gleiten des Hakenverschlusses (6) definiert.

2. Uhrenanordnung nach Anspruch 1, **dadurch gekennzeichnet, dass** das Wälzelement (26) eines von mindestens drei Wälzelementen (26) ist, die die Montagevorrichtung beinhaltet, wobei jedes Wälzelement (26) um sich selbst drehbar und in einem der zwei Körper montiert ist, so dass es nach aussen in eine vorstehende Stellung durch den Schub bewegbar ist, der von dem elastischen Element (24) oder einem von einer Vielzahl von elastischen Elementen (24) ausgeht, und um diesen Schub auf den anderen Körper ausüben zu können.

3. Uhrenanordnung nach einem der vorhergehenden Ansprüche, **dadurch gekennzeichnet, dass** der Hakenverschluss (6) einer von einer Vielzahl von Hakenverschlüssen (6) ist, welche die Montagevorrichtung beinhaltet, wobei der Halteteil (18) einer von einer Vielzahl von Halteteilen (18) ist, welche die Montagevorrichtung beinhaltet, wobei jeder Hakenverschluss (6) von einem der zwei Körper getragen ist, während für jeden von einem der zwei Körper getragenen Hakenverschluss (6) einer der Halteteile (18) von dem anderen Körper getragen ist, wobei die Hakenverschlüsse (6) und die Halteteile (18) beide konfiguriert sind, um ineinander verhakbar zu sein, so dass verhindert ist, dass das Uhrengehäuse und der Träger voneinander entfernbar sind und um ineinander eindringbar zu sein, um eine Verriegelung zu erreichen, welche verhindert, dass sich die Hakenverschlüsse (6) und die Halteteile (18) voneinander lösen, ohne dass sich das Uhrengehäuse und der Träger in der Verriegelungs-/Entriegelungsrichtung (D) aufeinander zu bewegen.

4. Uhrenanordnung nach Anspruch 3, **dadurch gekennzeichnet, dass** Eingänge/Ausgänge (20) für die Hakenverschlüsse (6) vorgesehen sind, sowie erste und zweite Führungsflächen (13, 14), welche das Uhrengehäuse (2) in Bezug auf den Träger (3) führen können, wenn die Hakenverschlüsse (6) in Bezug auf die Eingänge/Ausgänge (20) positioniert werden, bevor eine Bewegung stattfinden kann, in der Montieren des Uhrengehäuses (2) an dem Träger (3) involviert ist und welche das Uhrengehäuse (2) näher an den Träger (3) bringt.

5. Uhrenanordnung nach Anspruch 4, **dadurch gekennzeichnet, dass** der zusätzliche Füllkörper (34) einer von einer Vielzahl von zusätzlichen Füllkörpern (34) ist, welche Teil des Körpers (2, 3) bilden, der den Halteteil umfasst, so dass jeder Hakenverschluss (6) auf einer Bahn (33) gleiten kann, welche von einem der zusätzlichen Füllkörper (34) gebildet ist, wenn die Hakenverschlüsse (6) relativ zu den Eingängen/Ausgängen (20) positioniert werden.

6. Uhrenanordnung nach einem der vorhergehenden Ansprüche, **dadurch gekennzeichnet, dass** der Hakenverschluss (6) einen Schaft (7) und einen Hakenkopf (8) umfasst, wobei zwischen dem Hakenkopf (8) und einem Körper, mit dem der Schaft (7) den Hakenkopf (8) verbindet und der einer der ersten und zweiten Körper ist, ein Abstand in der Verriegelungs-/Entriegelungsrichtung (D) besteht, wobei der Halteteil (18) eine Ausnehmung (22) umfasst, welche konfiguriert ist, um zumindest teilweise den Hakenkopf (8) aufzunehmen, wobei der Hakenkopf (8) aus der Ausnehmung (22) nur durch Bewegen in der Verriegelungs-/Entriegelungsrichtung (D) heraustreten kann.

7. Uhrenanordnung nach einem der vorhergehenden Ansprüche, **dadurch gekennzeichnet, dass** ein Führungssystem (11, 13, 14, 16) umfasst ist, welches vorgesehen ist, um das Uhrengehäuse (2) in Bezug auf den Träger (3) zwischen einem Zustand zu betätigen, in dem das Uhrengehäuse (2) von dem Träger (3) lösbar ist, ohne durch eine Wechselwirkung zwischen dem Hakenverschluss (6) und dem Halteteil (18) behindert zu sein, und einem Zustand, in dem der Hakenverschluss (6) in das Halteteil (18) eindringen kann in dem der Träger (3) und das Uhrengehäuse (2) in der Verriegelungs-/Entriegelungsrichtung (D) unter der Wirkung des Schubs voneinander weg bewegt werden, der von dem elastischen Element (24) ausgeht, wobei das Führungssystem (11, 13, 14, 16) von dem Hakenverschluss (6) oder Hakenverschlüssen (6) und von dem Halteteil (18) oder Halteteilen (18) getrennt ist.

8. Uhrenanordnung nach einem der vorhergehenden Ansprüche, **dadurch gekennzeichnet, dass** ein Führungssystem (11, 13, 14, 16) vorgesehen ist, um ein Betätigen des Uhrengehäuses (2) in Bezug auf den Träger (3) zwischen einem Zustand zu führen, in dem das Uhrengehäuse (2) von dem Träger (3) lösbar ist, ohne durch eine Wechselwirkung zwischen dem Hakenverschluss (6) und dem Halteteil (18) behindert zu sein, und einem Zustand, in dem Hakenverschluss (6) in das Halteteil (18) eindringen kann, in dem der Träger (3) und das Uhrengehäuse (2) voneinander in der Verriegelungs-/Entriegelungsrichtung (D) unter Wirkung des von dem elastischen Element ausgehenden Schubs entfernt werden, wobei das Führungssystem (11, 13, 14, 16) angepasst ist, um ein Schwenken des Uhrengehäuses (2) relativ zu dem Träger (3) um eine Schwenkachse (x -x') zu führen.

9. Uhrenanordnung nach Anspruch 8, **dadurch gekennzeichnet, dass** das Führungssystem eine erste Führungsfläche (13) und eine zweite Führungsfläche (14) umfasst, welche aufeinander gleiten können, um das Schwenken des Uhrengehäuses (2) in Bezug auf den Träger (3) um die Schwenkachse (x - x') zu führen, wobei die erste Führungsfläche (13) eine Öffnung (12) begrenzt, die zweite Führungsfläche (14) die Seitenfläche eines Vorsprungs ist, der in die Öffnung (12) eindringen kann, und dass der Träger (3) die erste Führungsfläche (13) trägt, wobei die von der ersten Führungsfläche (13) begrenzte Öffnung (12) durch den Träger (3) verläuft und sowohl auf der Vorderseite des Trägers (3) als auch auf der Rückseite des Trägers (3) austritt.

10. Uhrenanordnung nach Anspruch 8 oder 9, **dadurch gekennzeichnet, dass** das Führungssystem eine erste Führungsfläche (13) und eine zweite Führungsfläche (14) umfasst, welche aufeinander gleiten können, um das Schwenken des Uhrengehäuses (2) in Bezug auf den Träger (3) um die Schwenkachse (x- x') zu führen, wobei die Uhrenanordnung einen zusätzlichen Füllkörper umfasst, der eine der ersten oder zweiten Führungsflächen (13, 14) definiert.

11. Uhrenanordnung nach einem der vorhergehenden Ansprüche, **dadurch gekennzeichnet, dass** der zweite Körper mindestens einen zusätzlichen Führungskörper (31) umfasst, welcher eine Laufbahn (30) für das Wälzelement (26) bildet.

12. Uhrenanordnung nach einem der vorhergehenden Ansprüche, **dadurch gekennzeichnet, dass** das Wälzelement (26) eine sphärische Kugel ist.

13. Uhrenanordnung nach einem der vorhergehenden Ansprüche, **dadurch gekennzeichnet, dass** der Träger (3) eine Vorrichtung (36) umfasst, um ein Armband zu befestigen.

14. Uhr, umfassend eine Uhrenanordnung nach einem der vorhergehenden Ansprüche, sowie eine Zeitzähl- und Anzeigevorrichtung (4), welche in dem Uhrengehäuse (2) montiert ist.

15. Teil einer Uhrenanordnung nach einem der vorhergehenden Ansprüche, umfassend:
- einen erste Körper, ausgewählt aus einem Uhrengehäuse (2), vorgesehen um eine Zeitzähl- und Anzeigevorrichtung (4) aufzunehmen, und einem Träger (3) für das Uhrengehäuse (2),
- mindestens ein Halteteil (18), welcher von dem ersten Körper getragen ist und welcher konfiguriert ist, dass er von einem Hakenverschluss (6) einhakbar ist, um zu verhindern, dass sich ein zweiter Körper von dem ersten Körper entfernt, als auch dass er von dem Hakenverschluss (6) in einer Verriegelungs-/Entriegelungsrichtung (D) eindringbar ist, um eine Verriegelung zu erreichen, die verhindert, dass der Hakenverschluss (6) von dem Halteteil (18) gelöst wird, ohne in die Verriegelungs-/Entriegelungsrichtung (D) bewegt zu sein,
- mindestens ein elastisches Element (24), welches im ersten Körper so angeordnet ist, dass es einen Schub erzeugen kann,
- mindestens ein um sich selbst drehbares Wälzelement (26), welches in dem ersten Körper so montiert ist, dass es nach aussen in eine vorstehende Stellung durch den von dem elastischen Element (24) ausgehenden Schub bewegbar ist und dass es den Schub auf einen zweiten Körper in der Verriegelungs-/Entriegelungsrichtung (D) übertragen kann,
- mindestens einen zusätzlichen Füllkörper (34), welcher eine Bahn (33) zum Gleiten des Hakenverschlusses (6) definiert.

## Claims

1. Watch assembly comprising a support (3), a watch case (2) removable with respect to this support (3) and provided to receive a time counting and display device (4), as well as a device for assembling two bodies, which are the support (3) and the watch case (2), this assembly device comprising:
- at least one hooking catch (6), and
- at least one retaining portion (18) for the hooking catch (6),
the hooking catch (6) and the retaining portion (18) each being borne by one of the two bodies and being configured to be capable of hooking to each other so as to prevent the watch case and the support from being moved away from each other,
the hooking catch (6) and the retaining portion (18) being configured to be able to penetrate each other so as to achieve a locking preventing the hooking catch (6) and the retaining portion (18) from being unhooked from each other without a movement of the watch case and the support towards each other in a locking/unlocking direction (D),
the assembly device comprising at least one resilient member (24) mounted in a first of the two bodies in a way so as to be able to produce a thrust which must be counteracted in order to bring the watch case and the support towards each other into a relative position in which the locking between the hooking catch (6) and the retaining portion (18) is defeated,
the assembly device comprising at least one rolling element (26) rotatable on itself, mounted in the first body in a way so as to be movable outwardly into a projecting position under the thrust coming from the resilient member (24), and to be able to apply this thrust on the second body among the watch case and the support in the locking/unlocking direction (D),
and **characterized in that** the body comprising the said retaining portion comprises at least one added packing (34) defining a track (33) for the sliding of the hooking catch (6).

2. Watch assembly according to claim 1, **characterized in that** the rolling element (26) is one of at least three rolling elements (26) that the assembly device includes, each rolling element (26) being rotatable on itself and mounted in one of the two bodies in a way so as to be movable outwardly into a protruding position under the thrust coming from the resilient member (24) or one of a plurality of resilient members (24), and to be able to apply this thrust to the other body.

3. Watch assembly according to any one of the preceding claims, **characterized in that** the hooking catch (6) is one of a plurality of hooking catches (6) that the assembly device includes, the retaining portion (18) being one of a plurality of retaining portions (18) that the assembly device includes, each hooking catch (6) being borne by one of the two bodies, while for each hooking catch (6) borne by one of the two bodies, one of the retaining portions (18) is borne by the other body, the hooking catches (6) and the retaining portions (18) being configured both to be able to hook onto each other so as to prevent the watch case and the support from being moved away from each other and to be able to penetrate each other so as to achieve a locking preventing the hooking catches (6) and the retaining portions (18) from being unhooked from each other without the watch case and the support being moved towards each other in the locking/unlocking direction (D).

4. Watch assembly according to claim 3, **characterized in that** it has inlets/outlets (20) for the hooking catches (6), as well as first and second guide surfaces (13, 14) capable of guiding the watch case (2) in relation to the support (3) when positioning the hooking catches (6) in relation to the inlets/outlets (20) before a movement can take place which involves mounting the watch case (2) on the support (3) and which brings the watch case (2) closer to the support (3).

5. Watch assembly according to claim 4, **characterized in that** the added packing (34) is one of a plurality of additions of packing (34) forming part of the body (2, 3) comprising said retaining portion in such a way that when positioning the hooking catches (6) relative to the inlets/outlets (20), each hooking catch (6) can slide on a track (33) formed by one of the additions of packing (34).

6. Watch assembly according to any one of the preceding claims, **characterized in that** the hooking catch (6) comprises a shaft (7) and a hooking head (8), there being a distance in the locking/unlocking direction (D) between the hooking head (8) and a body to which the shaft (7) connects the hooking head (8) and which is one of the first and second bodies, the retaining portion (18) comprising a recess (22) configured to at least partially receive the hooking head (8), the hooking head (8) being able to emerge from this recess (22) only upon being moved in the locking/unlocking direction (D).

7. Watch assembly according to any one of the preceding claims, **characterized in that** it comprises a guiding system (11, 13, 14, 16) provided to guide a maneuvering of the watch case (2) in relation to the support (3), between a state in which the watch case (2) can be dissociated from the support (3) without being hindered by an interaction between the hooking catch (6) and the retaining portion (18), and a state in which the hooking catch (6) can penetrate into the retaining portion (18) by moving the support (3) and the watch case (2) away from each other, in the locking/unlocking direction (D), under the action of the thrust coming from the resilient member (24), the guiding system (11, 13, 14, 16) being distinct from the hooking catch (6) or hooking catches (6) and from the retaining portion (18) or retaining portions (18).

8. Watch assembly according to any one of the preceding claims, **characterized in that** it comprises a guiding system (11, 13, 14, 16) provided for guiding a maneuvering of the watch case (2) in relation to the support (3), between a state in which the watch case (2) can be dissociated from the support (3) without being hindered by an interaction between the hooking catch (6) and the retaining portion (18), and a state in which the hooking catch (6) can penetrate into the retaining portion (18) by moving the support (3) and the watch case (2) away from each other, in the locking/unlocking direction (D), under the action of the thrust coming from the resilient member (24), the guiding system (11, 13, 14, 16) being adapted to guide a pivoting of the watch case (2) with respect to the support (3), around a pivoting axis (x-x').

9. Watch assembly according to claim 8, **characterized in that** the guide system comprises a first guide surface (13) and a second guide surface (14) which can slide over each other to guide the pivoting of the watch case (2) in relation to the support (3) about the pivot axis (x-x'), the first guide surface (13) delimiting an opening (12), the second guide surface (14) being the lateral surface of a projection able to penetrate into the opening (12), and **in that** the support (3) bears the first guide surface (13), the opening (12) delimited by this first guide surface (13) passing through the support (3) and opening out both on a front side of the support (3) and on a rear side of the support (3).

10. Watch assembly according to claim 8 or 9, **characterized in that** the guide system comprises a first guide surface (13) and a second guide surface (14) which can slide over each other to guide the pivoting of the watch case (2) in relation to the support (3), about the pivoting axis (x-x'), the watch assembly comprising an added packing defining one of the first and second guide surfaces (13, 14).

11. Watch assembly according to any one of the preceding claims, **characterized in that** the second body has at least one added packing (31) forming a raceway (30) for the rolling element (26).

12. Watch assembly according to any one of the preceding claims, **characterized in that** the rolling element (26) is a spherical ball.

13. Watch assembly according to any one of the preceding claims, **characterized in that** the support (3) includes a device (36) for attaching a bracelet.

14. Watch, comprising a watch assembly according to any one of the preceding claims, as well as a time counting and display device (4) which is mounted in the watch case (2).

15. Portion of a watch assembly according to any one of the preceding claims, comprising:
- a first body selected from among a watch case (2), intended to receive a time counting and display device (4), and a support (3) for this watch case (2),
- at least one retaining portion (18) which is borne by the first body and which is configured to be able to be hooked to a hooking catch (6) in such a way as to prevent a second body from being moved away from the first body as well as to be able to be penetrated by this hooking catch (6) in a locking/unlocking direction (D) so as to achieve a locking preventing the hooking catch (6) from being unhooked from the retaining portion (18) without being moved in the locking/unlocking direction (D),
- at least one resilient member (24) mounted in the first body in such a way as to be able to produce a thrust,
- at least one rolling element (26) rotatable on itself, mounted in the first body in such a way as to be able to be moved outwards, into a projecting position, under the thrust coming from the resilient member (24), and to be able to apply this thrust on a second body, in the locking/unlocking direction (D),
- at least one added packing (34) defining a track (33) for the sliding of the hooking catch (6).
